# FASCICULE DE BREVET EUROPEEN

(11) **EP 1 806 707 B1**
(45) Date de publication et mention de la délivrance du brevet: **24.07.2013**
(21) Numéro de dépôt: 06301162.1
(22) Date de dépôt: 21.11.2006
(51) Int. Cl.: G07F 13/06

(54) **Procédé et dispositif de distribution de doses de produits en poudre, notamment pour un distributeur de boissons**
Verfahren und Vorrichtung zur dosierten Ausgabe von Produkten in Pulverform, insbesondere für einen Getränkeautomaten
Method and device for dispensing doses of powdered products, particularly for a drink vending machine

(30) Priorité: 23.11.2005 FR 0553560
(43) Date de publication de la demande: 11.07.2007
(73) Titulaire: FISAPAC - Fournitures Industrielles de Services Automatiques Packaging, 19270 Donzenac (FR)
(72) Inventeur: Dumont, Max, 19100, BRIVE LA GAILLARDE (FR)
(74) Mandataire: Fantin, Laurent

(56) Documents cités:
- FR-A- 2 702 452
- FR-A1- 2 730 477
- US-A1- 2003 006 281
- US-B1- 6 345 762

## Description

La présente invention concerne un procédé et un dispositif de distribution de doses de produits en poudre, notamment pour la réalisation de boissons chaudes et froides.

Ces procédés et dispositifs sont adaptés en fonction des produits.

On connaît des distributeurs de boissons qui utilisent des cartouches de produits en poudre avec des moyens de distribution de cette poudre dans des récipients à usage unique généralement. De l'eau chaude ou froide est également distribuée en fonction des produits de sorte à obtenir la boisson chaude ou froide sélectionnée.

On connaît ainsi des distributeurs qui permettent grâce à une batterie de cartouches contenant des produits déshydratés sous forme de poudre, de l'eau froide et des moyens pour chauffer cette eau d'obtenir des boissons à base de café, des boissons aromatisées aux fruits, des soupes, des boissons lactées etc...

Si un tel agencement est connu, il n'en demeure pas moins que la mise en oeuvre soulève quelques problèmes non résolus auxquels la présente invention apporte des solutions.

Un problème lié à la distribution de ces produits est relatif aux cartouches en elles-mêmes. Ces cartouches sont réalisées en matériau tel que du carton et sont munies de moyens de dosage et de moyens associés pour délivrer ladite dose dans un contenant.

Ces moyens de dosage ont une capacité identique pour chaque cartouche. Or le dosage pour une soupe, une boisson aromatisée ou à base lait n'est pas identique et certains produits réclament une dose, deux doses ou trois doses pour donner un exemple.

Il faut donc que le consommateur lise parfaitement les instructions et actionne plusieurs fois les moyens de dosage. Dans le cas contraire, la boisson n'est pas satisfaisante du point de vue gustatif et risque de rebuter le consommateur pour l'avenir en plus du désagrément de la consommation immédiate d'une boisson peu ou moins agréable.

Pour que les consommateurs et surtout pour que l'opérateur chargé de recharger le distributeur sache le contenu restant de la cartouche, il est prévu une fenêtre de visualisation, en matériau transparent.

Néanmoins, il faut là aussi calculer car si le niveau restant est identique, il ne permet pas le même nombre de boissons délivrées en fonction du type de boissons.

Ces cartouches sont à usage unique et doivent être remplacées une fois vides par des cartouches neuves issues du fournisseur. Plusieurs raisons commandent une telle nécessité car il faut que le produit soit adapté et lorsque les utilisateurs veulent remplir les cartouches vides avec des produits du commerce pensant qu'ils sont analogues, le distributeur tombe rapidement en panne.

En effet, la siccité n'est pas la bonne et le doseur se colmate, la granulométrie, la composition du produit par rapport au dosage programmé sont inadaptées.

Surtout les conditions d'hygiène sont difficilement respectées lors de telles manipulations.

Si l'on souhaite motoriser la distribution, le dispositif de distribution devient difficilement gérable.

En effet, si l'on prévoit un mécanisme qui actionne le nombre de fois nécessaire les moyens de dosage/distribution, il faut impérativement que la cartouche correspondante nécessite ce nombre de doses. Toute inversion de cartouches et du nombre de doses provoquerait des défauts majeurs dans la qualité des boissons distribuées.

De plus, ceci fait perdre de la souplesse à un distributeur comprenant une batterie de cartouches.

Quant à modifier manuellement le nombre de doses du mécanisme à chaque changement de cartouche, c'est irréaliste pour un produit industriel exploité en grand nombre sur de très nombreux sites. Les erreurs, les interventions de maintenance ne seraient pas compatibles et de tels distributeurs seraient voués à l'échec.

En outre, les cartouches contenant des produits en poudre sensibles à l'humidité, ceci étant inhérent à toute poudre, le contenu de ces cartouches doit être utilisé dans un délai de temps donné faute de quoi, des colmatages peuvent se produire, engendrant des dysfonctionnements.

A l'heure actuelle, la date limite de consommation est indiquée sur de telles cartouches mais il est impossible de connaître la date de mise en service d'une cartouche au moment de constater une panne du distributeur et donc il est impossible de savoir si la cartouche est ouverte depuis une durée supérieure à celle qui est préconisée. La durée de conservation fermée d'un produit en poudre est en effet très supérieure à la durée pendant laquelle le produit doit être consommé une fois la cartouche ouverte.

On connaît le brevet US 2003/0006281 qui décrit un dispositif dans sa généralité avec des contenants munis d'étiquettes « intelligentes » de sorte à pouvoir gérer tant la fabrication en usine que l'utilisation par le consommateur lorsqu'il utilise une machine spéciale pour la fabrication du produit fini.

Dans la présente invention, la situation est différente en ce sens qu'il n'existe pas de machine spéciale pour la préparation. Le but est de réaliser un dosage en fonction du produit qui est contenu dans un contenant équipé de ses propres moyens de dosage et de distribution. Il ne s'agit donc que d'actionner ces moyens de dosage et de distribution, l'appareil distributeur n'ayant jamais de contact avec le produit comme celui de l'art antérieur.

Une fois le produit consommé ou périmé, l'ensemble du contenant avec ses moyens doseurs/distributeurs est retiré de l'appareil et mis en déchet puisque ces contenants sont à usage unique.

Ceci induit de nombreux avantages du point de vue hygiène comme il sera expliqué ci-après en plus de combiner ces avantages avec ceux liés aux dates de consommation associées aux produits eux-mêmes.

Le procédé de distribution et le dispositif associé selon la présente invention visent à pallier les inconvénients et la complexité des modes de réalisation de l'art antérieur et un mode de réalisation préférentiel est maintenant décrit en détail, qui bien que non limitatif est explicatif et cette description est illustrée par une série de dessins sur lesquels les différentes figures représentent :
- figure 1 : une vue d'un distributeur selon l'invention avec cinq cartouches,
- figure 2 : une vue schématique en coupe pour permettre une visualisation des moyens de dosage/distribution,
- figure 3 : une vue d'un synoptique de fonctionnement des moyens de dosage/distribution,
- figures 4A et 4B : une vue de détails des moyens de dosage/distribution selon deux positions de fonctionnement,
- figure 5 : une vue des moyens de reconnaissance et de pilotage des cartouches du distributeur selon le procédé de l'invention,
- figure 6 : une vue de détail des moyens de couplage, et
- figure 7 : une vue schématique du positionnement d'une partie des moyens de couplage.

Sur la figure 1, on a représenté un distributeur 10 comprenant un bâti 12 supportant une batterie 14 de cartouches 16-1 à 16-5 contenant des produits en poudre à distribuer incluant des moyens 18 pour doser et délivrer ces produits dans un contenant V, une réserve R de contenants V, des moyens 20 pour délivrer de l'eau chaude et des moyens 22 pour délivrer de l'eau froide.

Le distributeur comporte de façon connue une unité 24 de pilotage du distributeur et des moyens de paiement 26.

Comme représenté sur les figures 2 et 3, le distributeur selon la présente invention comprend des actionneurs 28 des moyens 18 des cartouches 16 pour doser et délivrer les produits.

Les moyens 18 pour délivrer et doser les produits en poudre sont solidaires de la cartouche 16. Ces moyens 18 comprennent une trémie 30 solidaire de la cartouche et un tiroir 32 distributeur lui-même lié à un étrier 34, ledit étrier 34 assurant une liaison facilement démontable, notamment une liaison par emboîtement, desdits moyens 18 de dosage et de distribution avec les actionneurs 28 du distributeur 10.

Ce tiroir 32 distributeur peut prendre deux positions, visibles notamment sur la figure 3, de sorte à collecter une dose dans la première position, illustrée en figure 4A, sous la cartouche par le phénomène de gravité auquel la poudre est soumise, et à distribuer dans la seconde position, illustrée en figure 4B, la dose ainsi collectée après un mouvement de translation.

Les mouvements de ce tiroir 32 distributeur sont animés par l'actionneur 28 associé, par l'intermédiaire de l'étrier 34.

Les actionneurs comprennent de façon générale un moteur et peuvent être de tout type c'est-à-dire avec un entraînement à came, à piston, avec une vis sans fin et un pignon ou encore avec un électroaimant pour ne citer que certains exemples. Les moyens de rappel élastique du tiroir distributeur peuvent être simplement un bracelet élastique, représenté schématiquement en trait mixte sur la figure 4A, en l'occurrence un bracelet en matériau élastomère.

La trémie 30, solidaire de la cartouche 16, comprend une partie haute de section sensiblement identique à celle de la cartouche 16 et une partie basse dont la section diminue pour se réduire à celle du tiroir 32 distributeur.

Le tiroir 32 comprend un volume donné correspondant à une dose de produit en poudre. La forme interne est adaptée pour permettre un écoulement de la poudre, pour éviter tout phénomène de voûtage, pour limiter les zones de rétention, et pour racler les zones d'accumulation de poudre.

Dans la première position, le tiroir 32 est placé au droit de la trémie de façon à recevoir la poudre qui est disposée dans la cartouche et qui descend par gravité.

Dans la seconde position, le tiroir est translaté par les actionneurs 28 et se trouve au droit du contenant V.

Il est rappelé que l'ensemble des moyens de dosage et de distribution, à savoir le tiroir 32 distributeur, la trémie 30 et éventuellement les moyens de rappel élastique sont solidaires de chaque cartouche et sont donc liés à la durée de vie d'une cartouche. Ces moyens de distribution doivent être simples et fiables et peu coûteux.

Une goulotte 36, disposée sous l'étrier, permet de canaliser de façon encore plus sûre la chute de la poudre dans le contenant V comme il sera expliqué ci-après.

L'agencement de ce distributeur est complété par l'unité 24 de pilotage du distributeur, notamment le pilotage des moyens de dosage et distribution et par des moyens de paiement 26.

Cette unité 24 de pilotage comprend des moyens 38 de couplage entre chaque cartouche et ladite unité.

Ces moyens 38 de couplage comprennent des moyens 40 d'identification portés par la cartouche et des moyens 42 de lecture portés par le bâti. Plus précisément, les moyens 40 d'identification comprennent une étiquette 44-1 à 44-5 dite RFID (Radio Frequency Identification) avec une mémoire et une antenne qui porte dans son système mémoire des informations relatives à la cartouche. Ainsi, on peut trouver comme informations la nature du produit contenu dans la cartouche, le nombre de doses nécessaires pour réaliser une boisson de concentration adaptée pour un contenant V de volume donné, le nombre de boissons que l'on peut obtenir avec une cartouche, la date limite de consommation.

Les moyens 40 d'identification, en l'occurrence l'étiquette RFID, sont de préférence disposés comme montré sur la figure 7, sur le premier rabat de sorte à se situer sous le second rabat après remplissage et fermeture de la cartouche. Dans le cas de l'étiquette RFID, l'épaisseur d'un rabat ne perturbe pas le fonctionnement de l'antenne et autorise la lecture des informations de l'étiquette, sans qu'elle soit apparente.

Cette lecture est assurée par une base 46-1 à 46-5 munie d'une antenne, une antenne par étiquette lorsqu'il s'agit d'étiquettes RFID. Ces bases 46 sont portées par le bâti de sorte que l'antenne se situe au droit du sommet de la cartouche, en vis-à-vis lorsque la cartouche est en place comme montré sur la figure 6.

L'unité de pilotage comporte de plus un commutateur 48 d'antennes puisqu'il y a cinq antennes dans le mode de réalisation représenté, un coupleur 50 RFID pour la lecture/écriture et un microcontrôleur 52 de l'ensemble des informations.

Ce microcontrôleur attaque aussi un circuit 54 de puissance pour l'alimentation de chacune des motorisations solidaires du bâti de chacun des moyens de dosage et de distribution de la poudre de chacune des cartouches.

Afin d'assurer une information visuelle, des afficheurs 56-1 à 56-5, par exemple des afficheurs à diodes bicolores sont associés aux cartouches. Ces afficheurs sont également contrôlés par le microcontrôleur 52.

Le fonctionnement des moyens 38 de couplage est connu en lui-même et consiste à émettre un champ magnétique et à transférer des informations en lecture et/ou en écriture de l'étiquette vers la base, ces données étant gérées par le microcontrôleur.

La distance entre les antennes de l'étiquette et de la base est très courte, quelques millimètres, si bien que les informations échangées par un moyen de couplage associé à une cartouche ne perturbe pas les informations échangées par un moyen de couplage associé à une autre cartouche. Les échanges restent donc sélectifs.

Ainsi lors de la mise en service d'une cartouche il est possible de générer une date de mise en service de la cartouche.

De plus, lorsqu'il s'agit d'une cartouche d'un produit donné nécessitant 3 doses pour une préparation, cette information est associée à la cartouche donc il suffit de placer la cartouche pour que les moyens de dosage et de distribution agissent trois fois par l'intermédiaire de l'actionneur associé, manoeuvrant ainsi trois fois le tiroir de distribution lorsqu'un consommateur sollicitera le distributeur.

De même, les afficheurs vont rester avec la diode verte allumée tant que le nombre de doses restantes dans la cartouche est supérieur au nombre de doses nécessaires pour réaliser la dernière boisson. Dès que le contenu de la cartouche est inférieur au nombre de doses nécessaires pour réaliser une boisson la diode verte s'éteint et la diode rouge s'allume pour donner un exemple.

La diode rouge peut aussi être allumée en lieu et place de la diode verte, même s'il reste encore de nombreuses doses mais lorsque la durée depuis l'ouverture est supérieure à celle qui est préconisée, risquant d'engendrer un dysfonctionnement de la cartouche concernée par dégradation de la poudre. Cette durée préconisée est particulièrement variable en fonction du produit contenu et la durée doit être comptée à partir de la mise en service de la cartouche.

Un tel distributeur est muni de moyens de paiement dans la plupart des cas. Dans le mode de réalisation représenté, ces moyens de paiement comprennent de nouveau une base 46-6 lié au microcontrôleur à travers le commutateur 48 d'antennes et le coupleur 50.

Le moyen de paiement associé est une clef 58 RFID rechargeable comprenant des unités de paiement et dont chaque consommateur est porteur.

Cette clef 58, approchée au droit de l'antenne de la base 46-6, permet de déclencher la mise en service du distributeur suivant la commande de boisson choisie par le consommateur, à travers le microcontrôleur (52).

Le consommateur obtient ainsi la boisson sous forme de poudre mais dosée en fonction du type de boisson et du volume du contenant. Il lui suffit ensuite d'ajouter l'eau nécessaire, chaude ou froide suivant les besoins.

L'eau est délivrée au consommateur lorsque ce consommateur agit manuellement sur un bouton, ce qui permet éventuellement de bénéficier d'une boisson plus ou moins concentrée suivant que le consommateur procède au remplissage plus ou moins complet de son contenant V. Des informations peuvent être indiquées sur le contenant. On note qu'il n'y a aucun contact de la poudre avec le distributeur, ce qui est particulièrement hygiénique.

Si la cartouche est vide, l'afficheur l'indique avec un allumage d'une LED rouge par exemple et le consommateur ne pourra pas effectuer ce choix. S'il le faisait néanmoins, le doseur ne fonctionnera pas puisque le microcontrôleur n'envoie pas d'ordre, ayant déterminé qu'il reste insuffisamment de poudre pour constituer une boisson. De même la clé RFID éventuellement présentée n'est pas débitée.

Grâce au procédé et au dispositif suivant la présente invention, il est possible de lier un prix avec un produit puisque chaque cartouche est reconnue et identifiée. Le prix de chaque boisson est ainsi comptabilisé et déduit sur la somme créditée dans la clef RFID du consommateur au lieu de ne prévoir qu'un tarif unique comme cela devait nécessairement être dans les dispositifs de l'art antérieur.

La cartouche munie de ses moyens de couplage ne peut être réutilisée pour un remplissage avec d'autres produits, car dès l'ouverture du rabat, l'étiquette RFID est dégradée et interdit la réutilisation de la cartouche comme contenant pour le dispositif. Ceci évite tout dysfonctionnement du distributeur mais aussi tout risque de contamination par des produits non adaptés.

S'il était quand même procédé au remplissage de la cartouche avec une poudre, par exemple sur le côté, la cartouche ne pourrait néanmoins pas fonctionner puisque le nombre de doses délivrables est de toutes les façons dépassé.

De même, si une cartouche dépasse la durée limite d'utilisation après ouverture, le consommateur ne peut plus obtenir de boissons à partir de cette cartouche et de son contenu même s'il subsiste encore beaucoup de poudre.

On comprend aussi grâce aux moyens de couplage qu'il est possible de positionner dans un distributeur n'importe quelle cartouche dans n'importe quel emplacement puisque la cartouche est reconnue à sa mise en place et les informations associées permettent un fonctionnement parfaitement adapté du doseur intégré à la cartouche.

Ceci est très avantageux pour le responsable de la maintenance et du rechargement du distributeur. En fonction de la demande des consommateurs, la cartouche initialement de café peut être remplacée par une cartouche de thé ou de cappuccino, sans autre programmation, modification, etc.

La cartouche porte toutes les informations destinées aux consommateurs et ces informations sont pour une partie communes à toutes les cartouches et relèvent de l'utilisation mais pour l'autre partie est spécifique au produit contenu dans la cartouche, ce qui permet de positionner dans n'importe quel emplacement du distributeur une cartouche donnée.

Les moyens de dosage et de distribution sont identiques d'une cartouche à l'autre ce qui facilite la fabrication des cartouches et standardise les emplacements dans le distributeur. Comme ces moyens de dosage et de distribution sont solidaires de cette cartouche, le distributeur bénéficie nécessairement de nouveaux moyens de dosage et de distribution avec chaque nouvelle cartouche, ce qui évite les problèmes d'usure, de dépôts, de colmatage dans les parties angulaires qui seraient inhérents à des moyens de dosage et de distribution attachés au distributeur.

## Revendications

1. Dispositif de distribution de doses de produits en poudre, notamment pour la réalisation de boissons chaudes et froides, comprenant un bâti (12) supportant au moins une cartouche (16-1 à 16-5) contenant un produit en poudre à distribuer et munie de moyens (18) motorisés pour doser et délivrer ces produits dans un contenant V et d'actionneurs (28) solidaires dudit bâti, lesdits moyens (18) pour doser est délivrer les produits en poudre étant solidaires de chaque cartouche (16-1 à 16-5) et reliés par une liaison démontable à ces actionneurs (28), le dispositif de distribution comprenant une unité (24) de pilotage de la distribution intégrant des moyens (38) de couplage entre chaque cartouche (16-1 à 16-5) et ladite unité (24) de pilotage, lesdits moyens (38) de couplage comprenant des moyens (40) d'identification portés par chaque cartouche (16-1 à 16-5) et des moyens (42) de lecture portés par le bâti (12), lesdits moyens (40) d'identification comprenant une étiquette (44-1 à 44-5) dite RFID (Radio Frequency Identification) avec une antenne et une mémoire qui porte des informations relatives à la cartouche et les moyens (42) de lecture comprenant chacun une base (46-1 à 46-5) munie d'une antenne située au droit du sommet de la cartouche (16-1 à 16-5) en vis-à-vis, **caractérisé en ce que**, chaque cartouche (16-1 à 16-5) étant fermée à son sommet par des rabats, les moyens (40) d'identification portés par chaque cartouche (16-1 à 16-5) sont positionnés sous l'un des rabats de ladite cartouche de façon que ces moyens (40) d'identification sont dégradés dès l'ouverture du rabat et interdisent la réutilisation de ladite cartouche.

2. Dispositif de distribution selon la revendication 1, **caractérisé en ce que** les moyens (40) d'identification sont disposés sur le premier rabat de sorte à se situer sous le second rabat après remplissage et fermeture de la cartouche.

3. Dispositif de distribution selon l'une des revendication précédentes, **caractérisé en ce que** les moyens de pilotage comprennent un commutateur (48) d'antennes, un coupleur (50) pour la lecture/écriture et un microcontrôleur (52) de l'ensemble des informations.

4. Dispositif de distribution selon l'une des revendications précédentes, **caractérisé en ce que** les informations mémorisées comprennent la nature du produit contenu dans la cartouche (16-1 à 16-5), le nombre de doses nécessaires pour réaliser une boisson de concentration adaptée pour un contenant V de volume donné, le nombre de boissons réalisable avec cette cartouche, la datte limite de consommation.

5. Dispositif de distribution selon l'une des revendication précédentes, **caractérisé en ce qu'**il comprend des moyens (26) de paiement.

6. Dispositif de distribution selon la revendication 5, **caractérisé en ce que** les moyens (26) de paiement comprennent pour chaque consommateur une clef (58) RFID rechargeable comprenant des unités de paiement et une base (46-6) avec une antenne solidaire du bâti, connecté au microcontrôleur (52).

7. Dispositif de distribution selon l'une des revendication précédentes, **caractérisé en ce que** les moyens (18) pour doser et délivrer les produits en poudre comprennent une trémie (30) solidaire de ladite cartouche et un tiroir (32) distributeur lui-même lié à un étrier (34), ce tiroir (32) distributeur pouvant prendre deux positions, de sorte à collecter une dose la première position sous la cartouche et une seconde position dans la dose ainsi collectée est distribuée, ce tiroir (32) distributeur étant animé par l'actionneur (28) associé, solidaire du bâti (12).

8. Dispositif de distribution selon la revendication 7, **caractérisé en ce que** l'étrier (34) assure la liaison entre lesdits moyens (18) pour et délivrer et les actionneurs (28) solidaires du dispositif de distribution.

9. Cartouche (16-1 à 16-5) pour le distributeur selon l'une quelconque des revendications 1 à 8, la cartouche (16-1 à 16-5) contenant un produit en poudre à distribuer et étant munie de moyens (18) motorisés pour doser délivrer ces produits dans un contenant V, lesdits moyens (18) pour doser et délivrer les produits en poudre étant solidaires de la cartouche (16-1 à 16-5), la cartouche (16-1 à 16-5) portant des moyens (40) d'identification, lesdits moyens (40) d'identification comprenant une étiquette (44-1 à 44-5) dit RFID (Radio Frequency Identification) avec une antenne et une mémoire qui porte des informations relatives à la cartouche, la cartouche (16-1 à 16-5) étant **caractérisée en ce que**, la cartouche (16-1 à 16-5) étant fermée à son sommet par des rabats, les moyens (40) d'identifitation portés par la cartouche (16-1 à 16-5) sont positionnés sous l'un des rabats de ladite cartouche de façon que ces moyens (40) d'identification sont dégradés dès l'ouverture du rabat et interdisent la réutilisation de ladite cartouche.

10. Cartouche (16-1 à 16-5) selon la revendication précédente, **caractérisé en ce que** les moyens (40) d'identification sont disposés sur le premier rabat de sorte à se situer sous le second rabat après remplissage et fermeture de la cartouche.

## Patentansprüche

1. Ausgabevorrichtung zur dosierten Ausgabe von pulverförmigen Produkten, insbesondere zur Herstellung von warmen und kalten Getränken, mit einem Gestell (12), das wenigstens eine Kartusche (16-1 bis 16-5) hält, die ein auszugebendes pulverförmiges Produkt enthält und mit angetriebenen Mitteln (18) zur Dosierung und Ausgabe dieser Produkte in einem Behälter und mit Antrieben (28) versehen ist, die mit dem Gestell fest verbunden sind, wobei die Mittel (18) zur Dosierung und Ausgabe der pulverförmigen Produkte mit jeder Kartusche (16-1 bis 16-5) fest verbunden sind und auf lösbare Weise mit den Antrieben (28) verbunden sind und die Ausgabevorrichtung eine Steuereinheit (24) für die Ausgabe aufweist, die Koppelmittel (38) zur Koppelung zwischen jeder Kartusche (16-1 bis 16-5) und der Steuereinheit (24) umfasst, wobei die Koppelmittel (38) von jeder Kartusche (16-1 bis 16-5) gehaltene Identifikationsmittel (40) und von dem Gestell (12) gehaltene Lesemittel (42) aufweisen und die Identifikationsmittel (40) ein so genanntes RFID (Radio Frequency Identification)- Etikett (44-1 bis 44-5) mit einer Antenne und einem Speicher aufweisen, der Informationen bezüglich der Kartusche enthält, und wobei die Lesemittel (42) jeweils eine Basis (46-1 bis 46-5) mit einer Antenne aufweisen, die im Bereich des oberen Endes der Kartusche (16-1 bis 16-5) dieser gegenüber angeordnet ist, **dadurch gekennzeichnet, dass** jede Kartusche (16-1 bis 16-5) an ihrem oberen Ende durch Klappen geschlossen ist und dass die von jeder Kartusche (16-1 bis 16-5) gehaltenen Identifikationsmittel (40) unter den Klappen der Kartusche derart angeordnet sind, dass die Identifikationsmittel (40) bei der Öffnung der Klappen zerstört werden und eine erneute Verwendung der Kartusche verhindern.

2. Ausgabevorrichtung nach Anspruch 1, **dadurch gekennzeichnet, dass** die Identifikationsmittel (40) auf der ersten Klappe derart angeordnet sind, dass sie sich nach der Füllung und Schließung der Kartusche unter der zweiten Klappe befinden.

3. Ausgabevorrichtung nach einem der vorergehenden Ansprüche, **dadurch gekennzeichnet, dass** die Steuermittel einen Antennenumschalter (48), einen Koppler (50) für das Auslesen/Schreiben und einen Mikrokontroller (52) des Informationsbestands umfassen.

4. Ausgabevorrichtung nach einem der vorhergehenden Ansprüche, **dadurch gekennzeichnet, dass** die gespeicherten Informationen die Art des in den Kartuschen (16-1 bis 16-5) enthaltenen Produkts, die Zahl der Dosen, die zur Herstellung eines Getränks geeigneter Konzentration für einen Behälter mit bestimmten Volumen notwendig ist, die Zahl der mit dieser Kartusche herstellbaren Getränke und das Haltbarkeitsdatum umfassen.

5. Ausgabevorrichtung nach einem der vorhergehenden Ansprüche, **dadurch gekennzeichnet, dass** diese Mittel (26) zur Bezahlung umfasst.

6. Ausgabevorrichtung nach Anspruch 5, **dadurch gekennzeichnet, dass** die Mittel (26) zur Bezahlung für jeden Konsumenten einen wiederaufladbaren RFID-Schlüssel (58) umfassen, der Bezahlungseinheiten aufweist und eine Basis (46-6) mit einer mit dem Gestell fest verbundenen Antenne, die mit dem Mikrokontroller (52) verbunden ist.

7. Ausgabevorrichtung nach einem der vorhergehenden Ansprüche, **dadurch gekennzeichnet, dass** die Mittel (18) zur Dosierung und Ausgabe der pulverförmigen Produkte einen mit der Kartusche fest verbundenen Trichter (30) und einen Ausgabeschieber (32) umfassen, der selbst mit einem Bügel (34) verbunden ist, wobei der Ausgabeschieber (32) zwei Stellungen einnehmen kann, um eine Dosis in einer ersten Stellung unter der Kartusche aufzunehmen, und eine zweite Stellung, in der die aufgenommene Dosis ausgegeben wird, wobei der Ausgabeschieber (32) durch den mit dem Gestell (12) fest verbundenen Antrieb (28) betätigt wird.

8. Ausgabevorrichtung nach Anspruch 7, **dadurch gekennzeichnet, dass** der Bügel (34) die Verbindung zwischen den Mitteln (18) zur Dosierung und Ausgabe und den mit der Ausgabevorrichtung fest verbundenen Antrieben (28) gewährleistet.

9. Kartusche (16-1 bis 16-5) für die Ausgabevorrichtung nach einem der Ansprüche 1 bis 8, wobei die Kartusche (16-1 bis 16-5) ein auszugebendes pulverförmiges Produkt enthält und mit angetriebenen Mitteln (18) zur Dosierung und Ausgabe dieser Produkte in einem Behälter versehen ist, wobei die Mittel (18) zur Dosierung und Ausgabe der pulverförmigen Produkte mit der Kartusche (16-1 bis 16-5) fest verbunden sind, und die Kartusche (16-1 bis 16-5) Identifikationsmittel (40) umfasst, wobei die Identifikationsmittel (40) ein sogenanntes RFID (Radio Frequency Identification)- Etikett (44-1 bis 44-5) mit einer Antenne und einem Speicher aufweisen, der Informationen bezüglich der Kartusche enthält, wobei die Kartusche (16-1 bis 16-5) **dadurch gekennzeichnet ist, dass** die Kartusche (16-1 bis 16-5) an ihrem oberen Ende durch Klappen geschlossen ist und die von der Kartusche (16-1 bis 16-5) gehaltenen Identifikationsmittel (40) unterhalb einer der Klappen der Kartusche derart angeordnet sind, dass die Identifikationsmittel (40) bei der Öffnung der Klappen zerstört werden und eine Wiederverwendung der Kartusche verhindern.

10. Kartusche (16-1 bis 16-5) nach dem vorhergehenden Anspruch, **dadurch gekennzeichnet, dass** die Identifikationsmittel (40) derart unter der ersten Klappe angeordnet sind, dass sie sich nach der Füllung und Schließung der Kartusche unter der zweiten Klappe befinden.

## Claims

1. A device for dispensing doses of products in powder form, in particular for producing hot and cold drinks, comprising a frame (12) supporting at least one cartridge (16-1 to 16-5) containing a powder product to be dispensed and provided with motorised means (18) for apportioning and delivering these products in a container V and actuators (28) secured to said frame, said means (18) for apportioning and delivering the powder products being secured to each cartridge (16-1 to 16-5) and connected by a demountable connection to these actuators (28), the dispensing device comprising a unit (24) for controlling the dispensing including means (38) of coupling between each cartridge (16-1 to 16-5) and said control unit (24), said coupling means (38) comprising identification means (40) carried by each cartridge (16-1 to 16-5) and reading means (42) carried by the frame (12), said identification means (40) comprising a so-called RFID (Radio Frequency Identification) label (44-1 to 44-5) with an antenna and a memory that carries information relating to the cartridge and the reading means (42) each comprising a base (46-1 to 46-5) provided with an antenna situated in line with the top of the cartridge (16-1 to 16-5) opposite, **characterised in that**, each cartridge (16-1 to 16-5) being closed at its top by flaps, the identification means (40) carried by each cartridge (16-1 to 16-5) is positioned under one of the flaps of said cartridge so that the identification means (40) is degraded when the flap is opened and prevents re-use of said cartridge.

2. A dispensing device according to claim 1,
**characterised in that** the identification means (40) is disposed on the first flap so as to be situated under the second flap after filling and closure of the cartridge.

3. A dispensing device according to one of the preceding claims, **characterised in that** the control means comprises an antenna switch (48), a coupler (50) for reading/writing and a microcontroller (52) for all the information.

4. A dispensing device according to one of the preceding claims, **characterised in that** the information stored comprises the nature of the product contained in the cartridge (16-1 to 16-5), the number of doses necessary for producing a drink with a concentration suited to a container V of given volume, the number of drinks that can be produced with this cartridge, and the expiry date for consumption.

5. A dispensing device according to one of the preceding claims, **characterised in that** it comprises payment means (26).

6. A dispensing device according to claim 5, **characterised in that** the payment means (26) comprises, for each consumer, a rechargeable RFID key (58) comprising payment units and a base (46-6) with an antenna secured to the frame, connected to the microcontroller (52).

7. A dispensing device according to one of the preceding claims, **characterised in that** the means (18) for apportioning and delivering the powder products comprises a hopper (30) secured to said cartridge and a dispensing slide (32) itself connected to a stirrup (34), this dispensing slide (32) being able to adopt two positions, so as to collect a dose in the first position under the cartridge and a second position in which the dose thus collected is dispensed, this dispensing slide (32) being driven by the associated actuator (28), secured to the frame (12).

8. A dispensing device according to claim 7, **characterised in that** the stirrup (34) provides the connection between said means (18) for apportioning and delivering and the actuators (28) secured to the dispensing device.

9. A cartridge (16-1 to 16-5) for the dispenser according to any one of claims 1 to 8, the cartridge (16-1 to 16-5) containing a powder product to be dispensed and being provided with motorised means (18) for apportioning and delivering these products in a container V, said means (18) for apportioning and delivering the powder products being secured to the cartridge (16-1 to 16-5), the cartridge (16-1 to 16-5) carrying identification means (40), said identification means (40) comprising a so-called RFID (Radio Frequency Identification) label (44-1 to 44-5) with an antenna and a memory that carries information relating to the cartridge, the cartridge (16-1 to 16-5) being **characterised in that**, the cartridge (16-1 to 16-5) being closed at its top by flaps, the identification means (40) carried by the cartridge (16-1 to 16-5) are positioned under one of the flaps of said cartridge so that the identification means (40) is degraded when the flap is opened and prevents re-use of said cartridge.

10. A cartridge (16-1 to 16-5) according to the preceding claim, **characterised in that** the identification means (40) is disposed on the first flap so as to be situated under the second flap after filling and closure of the cartridge.
